# EUROPÄISCHE PATENTSCHRIFT

(11) **EP 1 480 545 B1**
(45) Veröffentlichungstag und Bekanntmachung des Hinweises auf die Patenterteilung: **16.04.2008**
(21) Anmeldenummer: 03743383.6
(22) Anmeldetag: 06.03.2003
(51) Int. Cl.: A47L 9/14, A47L 9/00

(54) **FEDERANORDNUNG FÜR EINE VERSCHLUSSKLAPPE EINER FILTERTÜTE**
SPRING ARRANGEMENT FOR THE CLOSING FLAP OF A FILTER BAG
ENSEMBLE RESSORT CONCU POUR LE CLAPET DE FERMETURE D'UN SAC-FILTRE

(30) Priorität: 06.03.2002 DE 10209718
(43) Veröffentlichungstag der Anmeldung: 01.12.2004
(73) Patentinhaber: Vorwerk & Co. Interholding GmbH, 42275 Wuppertal (DE)
(72) Erfinder: FATEHPOUR, Edison, 56075 Koblenz (DE)
(74) Vertreter: Jochem, Bernd
(86) Internationale Anmeldenummer: PCT/EP2003/002290
(87) Internationale Veröffentlichungsnummer: WO 2003/073903

(56) Entgegenhaltungen:
- DE-A- 4 415 350
- DE-A- 19 948 909
- DE-U- 7 832 780
- DE-U- 8 801 638
- DE-U- 29 615 163

## Beschreibung

Die Erfindung befaßt sich mit einer Filtertüte mit einer Verschlußklappe und einem Federelement in Form einer vorbelasteten Zugfeder, die auf derjenigen Seite der Verschlußklappe angebracht ist, auf welcher sie sich über deren Scharnier erstreckt und beim Öffnen der Verschlußklappe auf Zug belastet wird.

Es gibt Filtertüten mit Verschlußklappen, die nur beim Öffnen des Staubsaugers zum Wechseln der Filtertüten verschlossen werden. Dies geschieht entweder manuell durch Verschieben einer Verschlußlasche oder gemäß DE-U-296 15 163 automatisch durch eine Feder.

Gemäß DE-A-44 15 350 und DE-U-88 01 638 ist es bei Staubsaugern bekannt, daß während des bestimmungsgemäßen Gebrauchs die Filtertüte oben und der Eintritt in die Filtertüte unten oder beide horizontal angeordnet sind. Bei diesen Staubsaugern muß die Filtertüte nicht nur beim Wechseln der Filtertüte verschlossen werden, sondern auch bei jedem Ausschalten des Saugers. Dies verhindert, daß bei ausgeschaltetem Gerät Staub aus der Tüte wieder durch das Saugrohr auf den Boden fällt. Da in den Filtertüten auch feiner Staub vorhanden ist, ist eine relativ hohe Mindestverschlußkraft notwendig, damit kein Staub herausfällt. Dieser hohe Anfangswert der Federkraft kann beim Einschalten des Staubsaugers relativ leicht überwunden werden, da bei geschlossener Verschlußklappe eine große Druckdifferenz an der Klappe zu einer großen Öffnungskraft führt.

Die Kraft muß dann aber wieder abfallen und sollte auch bei großen Öffnungswinkeln bis 90° nicht so stark ansteigen, damit der Unterdruck die Verschlußklappe sicher geöffnet halten kann. Diese Funktion ist bei den vorstehend genannten, bekannten Ausführungen nicht vorhanden. Dort liegt jeweils ein gummielastisches Federelement flach an der Außenwand der Filtertüte und der Verschlussklappe an, die beim Öffnen in die Filtertüte hinein verschwenkt. Bei dem Aufschwenken der Verschlussklappe wird das als Zugfeder wirkende Federelement im Bereich des Gelenks gedehnt, so daß die Schließkraft vergrößert wird. Der Hebelarm, mit dem die Federkraft auf die Verschlußklappe wirkt, verändert sich dabei nicht oder nur unwesentlich, da das Federelement während der gesamten Schwenkbewegung seine flache Anlage an der Wand der Filtertüte und an der Verschlußklappe beibehält.

Weiterhin sind Hilfseinrichtungen zur Unterstützung der Klappenöffnung bekannt, die z. B. mittels einer Membran über Hebel die Klappe öffnen.

Oft werden auch z. B. gemäß DE-A-199 48 909 bombierte Blattfedern verwendet, die bei einem gewissen Durchbiegen eine Degression besitzen. Die Federn schnappen durch. (Dieser Effekt wird beim Knackfrosch verwendet). Bei weiterer Öffnung der Klappe steigt aber auch bei diesen Federn die Federkraft kontinuierlich weiter an. Außerdem erhöht jedes weitere Öffnen die Biegebelastung der Feder. Beim derzeitigen Stand der Technik kommt es dann bei großen Öffnungswinkeln zu großen Federkräften und außerdem zu sehr großen Belastungen der Blattfeder. Diese großen Belastungen führen häufig zu einer vorzeitigen Ermüdung und Beschädigung der Blattfeder.

Aufgabe der Erfindung ist es, eine Federanordnung zu schaffen, die ein weites Öffnen ohne großen Kraftanstieg ermöglicht, so daß die Feder dabei nicht stark belastet wird.

Gelöst wird die Aufgabe durch die im Patentanspruch 1 angegebenen Maßnahmen.

Es ist vorzugsweise als Federelement ein elastisches Gummi- oder Silikonformteil (LSR = Liquid Silicon Rubber) vorgesehen, welches auf Zug belastet wird, z. B. ein O-Ring. Die Kontur des Federelementes sollte verhältnismäßig flach sein, damit es leicht um das Scharnier der Verschlußklappe gebogen werden kann. Durch geeignete Wahl der Befestigungsstellen der Feder mit Bezug auf den Drehpunkt der Klappe kann eine sehr flache und auch eine degressive Kennlinie erreicht werden, wobei trotzdem am Anfang durch den wirksamen Hebelarm eine hohe Verschlußkraft erzeugt werden kann. Wenn der Drehpunkt der Verschlußklappe geeignet gewählt wird und außerdem eine Vertiefung im Scharnier vorhanden ist, ist auch eine Kennlinie möglich, die in den negativen Bereich geht. Das bedeutet, daß die Schließkraft kleiner als 0 wird und somit die Verschlußklappe offen stehen bleibt. Dazu muß die neutrale (mittlere) Faser des Federelementes im Bereich des Scharniers auf die andere Seite von dessen Drehachse durchschnappen.

In weiterer bevorzugter Ausführung der Erfindung ist in der Verschlußklappe eine Vertiefung angebracht, in die das Federelement im geöffneten Zustand vollständig eintaucht, so daß keine Kante oder Erhebung, die die Strömung behindern könnte, über die Verschlußklappe vorsteht. Außerdem kann an dem Federelement eine Dichtung angebracht sein, die zwischen der Verschlußklappe und der Filtertüte wirkt. In allen Fällen ist es zweckmäßig, für das Federelement einen Werkstoff zu wählen, der ein Anhaften von Schmutz erschwert oder verhindert. Insbesondere im zuletzt genannten Fall ist es vorteilhaft, wenn das Federelement die Verschlußklappe vollständig überdeckt.

Die Erfindung wird nachstehend anhand der Zeichnung näher erläutert.

Fig. 1 zeigt ein erfindungsgemäßes Federelement 10, eingebaut in eine Filtertüte 12. Das flache Federelement 10 ist mit seinem einen Ende an der Filtertüte 12 und mit seinem anderen Ende an einer Verschlußkappe 14 befestigt. Gezeigt ist ein Öffnungswinkel der Verschlußkappe 14 von ca. 45°.

Fig. 2 zeigt das in der Filtertüte 12 eingebaute Federelement 10 in dem Zustand, bei dem die Verschlußklappe 14 geschlossen ist.

Im Vergleich zu einer erfindungsgemäßen Ausführung nach Fig.1 und 2 zeigt Fig. 8 den Stand der Technik, bei dem eine Blattfeder 16 verwendet wird. Die Blattfeder 16 hat eine Bombierung (Wölbung im Querschnitt), damit die Federkraft nach einem gewissen Öffnungswinkel wieder absinkt. Gezeigt ist hier ein Öffnungswinkel der Verschlußklappe 14 von ca.45°. Die Blattfeder 16 ist als Biegefeder wirksam. Vorteilhaft ist, daß die Strömung bei dieser Ausführung durch die Blattfeder 16 nicht behindert wird, da die Luft auf der anderen Seite der Verschlußklappe 14 vorbeiströmt. Nachteilig ist aber die starke Belastung der Blattfeder 16 bei weitem Öffnen der Verschlußklappe 14.

Fig. 3 zeigt in schematischer Darstellung das erfindungsgemäße Federelement 10, eingebaut in die Filtertüte 12, wobei die Verschlußklappe 14 die geschlossene Stellung einnimmt. Man erkennt, daß durch eine gegenüber der inneren Oberfläche der Filtertüte 12 und der geschlossenen Klappe 14 sowie deren Drehachse erhöhte Anordnung wenigstens einer der Befestigungsstellen der Zugfeder 10 die Federkraft mit einem Hebelarm mit Bezug auf die Scharnierachse als Drehmoment wirkt, das zu einem sicheren Schließen der Klappe 14 führt.

Fig. 4 zeigt das Federelement nach Fig. 3 bei einem geringen Öffnungswinkel der Verschlußklappe 14. Bei diesem geringen Öffnungswinkel liegt das Federelement 10 noch nicht auf dem Scharnier auf, sondern erstreckt sich im Bereich des Scharniers, unabhängig von einer eventuellen Anlage an den Befestigungsstellen und außerhalb des Bereichs des Scharniers, frei über dieses hinweg.

Fig. 5 zeigt das Federelement 10 nach Fig. 3 und 4 bei einem Öffnungswinkel der Verschlußklappe 14 von ca. 70°. Man erkennt, daß sich bei diesem großen Öffnungswinkel das Federelement 10 um das Scharnier der Verschlußklappe 14 biegt. Ein weiteres Öffnen der Verschlußklappe 14 führt nur noch zu einer sehr geringen Erhöhung des Drehmoments und der Federbelastung.

Fig. 6 zeigt eine gegenüber Fig. 5 abgewandelte Version bei einem Öffnungswinkel der Verschlußklappe 14 von ebenfalls ca. 70°. Bei dieser Version ist eine Vertiefung im Scharnier und in der Verschlußklappe 14 vorhanden, in die das Federelement 10 eintauchen kann. Je nach Größe dieser Vertiefung kommt es ab einem bestimmten Öffnungswinkel zu einem Drehmoment in Öffnungsrichtung, so daß die Verschlußklappe 14 offen bleibt. Die neutrale Faser des Federelementes 10 liegt unter der Drehachse des Scharniers der Verschlußklappe 14.

Fig. 7 zeigt mögliche Kennlinien des erfindungsgemäßen Federelementes 10. Mit A ist eine Kurve bezeichnet, die auf ein niedriges Niveau abfällt. Eine andere Kurve B fällt bis auf 0 ab und steigt dann wieder etwas an. Der Punkt, wo die Kurven auf 0 bzw. auf das Minimum abfallen, kann einfach durch die Geometrie der Federelementbefestigung und die Wahl der Feder festgelegt werden.

## Patentansprüche

1. Staubsaugerfiltertüte mit einer Verschlußklappe und einem Federelement (10) in Form einer vorbelasteten Zugfeder, die auf derjenigen Seite der Verschlußklappe (14) angebracht ist, auf welcher sie sich über deren Scharnier erstreckt und beim Öffnen der Verschlußklappe (14) auf Zug belastet wird, **dadurch gekennzeichnet, dass** die Befestigungsstellen des Federelementes (10) derart an der Verschlußklappe (14) und an der Filtertüte (12) angeordnet sind, daß es sich bis zu einem bestimmten Öffnungswinkel der Verschlußklappe (14) frei über das Scharnier erstreckt und bei einem größeren Öffnungswinkel in Anlage an einer auf oder neben der Scharnierachse angeordneten Kante oder Fläche abgebogen ist.

2. Staubsaugerfiltertüte nach Anspruch 1, **dadurch gekennzeichnet, daß** das Federelement (10) eine so geringe Biegesteifigkeit besitzt, daß es mit im Verhältnis zum Schließmoment der Verschlußklappe (14) wesentlich kleineren Rückstellmoment an dem Scharnier der Verschlußklappe (14) biegbar ist.

3. Staubsaugerfiltertüte nach Anspruch 1, **dadurch gekennzeichnet, daß** das Federelement (10) aus einem Gummiwerkstoff, aus einem Silikonformteil (LSR) oder aus einem thermoplastischen Elastomer (TPE) besteht.

4. Staubsaugerfiltertüte nach Anspruch 1, **dadurch gekennzeichnet, daß** in der Verschlußklappe (14) eine Vertiefung angebracht ist, in die das Federelement (10) im geöffnetem Zustand vollständig eintaucht, so daß keine Kante oder Erhebung über die Verschlußklappe (14) hervorsteht, die die Strömung behindert.

5. Staubsaugerfiltertüte nach Anspruch 1, **dadurch gekennzeichnet, daß** das Federelement (10) aus einem Werkstoff besteht, der ein Anhaften von Schmutz verhindert, und daß das Federelement (10) die Verschlußklappe (14) vollständig überdeckt.

6. Staubsaugerfiltertüte nach Anspruch 1, **dadurch gekennzeichnet, daß** an dem Federelement (10) eine Dichtung angebracht ist, die zwischen der Verschlußklappe (14) und der Filtertüte (12) wirkt.

7. Staubsaugerfiltertüte nach Anspruch 1, **dadurch gekennzeichnet, daß** das Federelement (10) als O-Ring ausgeführt ist.

8. Staubsaugerfiltertüte nach Anspruch 1, **dadurch gekennzeichnet, daß** das Federelement (10) eine degressive Kennlinie des auf die Verschlußklappe (14) wirkenden Schließmoments bewirkt, das bei einem bestimmten Öffnungswinkel bis auf ein Drehmoment von 0 Nm absinkt.

9. Staubsaugerfiltertüte nach Anspruch 8, **dadurch gekennzeichnet, daß** bei einen bestimmten Öffnungswinkel das in Schließrichtung auf die Verschlußklappe (14) wirkende Drehmoment unter 0 Nm absinkt und **dadurch** die Verschlußklappe (14) weiter bis zu einem Anschlag öffnet, der durch Anliegen des Federelementes (10) auf der Verschlußklappe (14) oder durch einen externen Anschlag gebildet ist.

## Claims

1. A vacuum cleaner filter bag with a closure flap and a spring element (10) in the form of a preloaded tension spring which is mounted on that side of the closure flap (14) on which it extends across its hinge and is subject to a tensile load when the closure flap (14) is opened, **characterised in that** the fastening locations of the spring element (10) are so arranged on the closure flap (14) and on the filter bag (12) that up to a given opening angle of the closure flap (14) it extends freely across the hinge and with a larger opening angle is bent over in contact with an edge or surface arranged on or near the hinge axis.

2. A vacuum cleaner filter bag according to Claim 1, **characterised in that** the spring element (10) has such a low degree of bending resistance that it can bend at the hinge of the closure flap (14) with substantially lower restoring moment in relation to the closing moment of the closure flap (14).

3. A vacuum cleaner filter bag according to Claim 1, **characterised in that** the spring element (10) consists of a rubber material, of a silicone moulding (LSR) or of a thermoplastic elastomer (TPE).

4. A vacuum cleaner filter bag according to Claim 1, **characterised in that** a recess is provided in the closure flap (14), into which the spring element (10) enters fully in the open position so that no edge or raised portion impeding the flow protrudes over the closure flap (14).

5. A vacuum cleaner filter bag according to Claim 1, **characterised in that** the spring element (10) consists of a material which prevents the adherence of dirt, and **in that** the spring element (10) completely overlaps the closure flap (14).

6. A vacuum cleaner filter bag according to Claim 1, **characterised in that** a seal is provided on the spring element (10), which acts between the closure flap (14) and the filter bag (12).

7. A vacuum cleaner filter bag according to Claim 1, **characterised in that** the spring element (10) is in the form of an O-ring.

8. A vacuum cleaner filter bag according to Claim 1, **characterised in that** the spring element (10) induces a degressive characteristic curve of the closing moment acting on the closure flap (14), which at a given opening angle decreases to a torque of 0 Nm.

9. A vacuum cleaner filter bag according to Claim 8, **characterised in that** at a given opening angle the torque acting in closing direction on the closure flap (14) decreases to below 0 Nm and thereby opens the closure flap (14) further as far as a stop member which is formed by abutment of the spring element (10) on the closure flap (14) or by an external stop member.

## Revendications

1. Sac filtrant d'aspirateur comprenant un capuchon de fermeture et un élément de ressort (10) sous la forme d'un ressort de traction précontraint, disposé sur le côté du capuchon de fermeture (14) qui s'étend sur sa charnière et qui, lors de l'ouverture du capuchon de fermeture (14), est sollicité en traction,
**caractérisé en ce que**
les points de fixation de l'élément de ressort (10) sont disposés de telle sorte au niveau du capuchon de fermeture (14) et au niveau du sac filtrant (12) que celui-ci, jusqu'à un angle d'ouverture déterminé du capuchon de fermeture (14), s'étend librement sur la charnière et pour un angle d'ouverture plus grand, est courbé en appui contre une arête ou surface disposée sur ou à côté de l'axe de charnière.

2. Sac filtrant d'aspirateur selon la revendication 1,
**caractérisé en ce que**
l'élément de ressort (10) possède une faible rigidité, de telle sorte qu'il peut être courbé avec un couple de rappel nettement plus petit, au niveau de la charnière du capuchon de fermeture (14), par rapport au couple de fermeture du capuchon de fermeture (14).

3. Sac filtrant d'aspirateur selon la revendication 1,
**caractérisé en ce que**
l'élément de ressort (10) se compose d'un matériau en caoutchouc, d'une pièce moulée en silicone (LSR) ou d'un élastomère thermoplastique (TPE).

4. Sac filtrant d'aspirateur selon la revendication 1,
**caractérisé en ce que**
dans le capuchon de fermeture (14) est disposé un renfoncement dans lequel l'élément de ressort (10), dans l'état ouvert, s'enfonce complètement, de telle sorte qu'aucune arête ou élévation dépasse du capuchon de fermeture (14), empêchant l'écoulement.

5. Sac filtrant d'aspirateur selon la revendication 1,
**caractérisé en ce que**
l'élément de ressort (10) se compose d'une matière plastique qui empêche toute adhésion de saleté, et l'élément de ressort (10) recouvre complètement le capuchon de fermeture (14).

6. Sac filtrant d'aspirateur selon la revendication 1,
**caractérisé en ce qu'**
un joint d'étanchéité est disposé au niveau de l'élément de ressort (10), et agit entre le capuchon de fermeture (14) et le sac filtrant (12).

7. Sac filtrant d'aspirateur selon la revendication 1,
**caractérisé en ce que**
l'élément de ressort (10) est configuré sous forme de joint torique.

8. Sac filtrant d'aspirateur selon la revendication 1,
**caractérisé en ce que**
l'élément de ressort (10) provoque une courbe caractéristique dégressive du couple de fermeture agissant sur le capuchon de fermeture (14), qui diminue jusqu'à un couple de rotation de 0 Nm pour un angle d'ouverture donné.

9. Sac filtrant d'aspirateur selon la revendication 8,
**caractérisé en ce que**
pour un angle d'ouverture donné, le couple de rotation agissant dans la direction de fermeture sur le capuchon de fermeture (14) diminue en dessous de 0 Nm et le capuchon de fermeture (14) s'ouvre ainsi davantage jusqu'à une butée formée par l'appui de l'élément de ressort (10) sur le capuchon de fermeture (14) ou par une butée externe.
